# FASCICULE DE BREVET EUROPEEN

(11) **EP 0 836 581 B1**
(45) Date de publication et mention de la délivrance du brevet: **27.01.1999**
(21) Numéro de dépôt: 96924915.0
(22) Date de dépôt: 02.07.1996
(51) Int. Cl.: B67C 3/28, B65B 39/00

(54) **BEC DE REMPLISSAGE A ECOULEMENT LAMINAIRE**
ABFÜLLVENTIL MIT LAMINARER STRÖMUNG
FILLING NOZZLE INDUCING A LAMINAR FLOW

(30) Priorité: 05.07.1995 FR 9508104
(43) Date de publication de la demande: 22.04.1998
(73) Titulaire: S.E.R.A.C. GROUP, 72400 La Ferte-Bernard (FR)
(72) Inventeur: GRAFFIN, André, F-72400 La Chapelle-du-Bois (FR)
(74) Mandataire: Fruchard, Guy
(86) Numéro de dépôt international: FR9601023
(87) Numéro de publication internationale: WO9702206

(56) Documents cités:
- EP-A- 0 480 346
- EP-A- 0 559 513
- US-A- 5 137 187

## Description

L'invention concerne un bec de remplissage et, en particulier bien que non exclusivement, un bec de remplissage pour une machine à dosage pondéral.

Dans le domaine du remplissage de récipients par dosage pondéral, on connaît du document FR-2 688 196 un bec de remplissage produisant un jet de liquide à débit élevé en régime laminaire. Ce bec comporte un corps tubulaire et un organe de calibrage mobile à l'intérieur du corps entre une position basse dans laquelle il obture un orifice d'écoulement du corps et une position haute dans laquelle il permet l'écoulement du liquide. Une partie de paroi interne conique du corps tubulaire adjacente à l'orifice d'écoulement et une partie de calibrage conique de l'organe de calibrage délimitent entre elles un espace annulaire de section décroissante jusqu'à l'orifice d'écoulement. Cet espace annulaire a une longueur suffisante par rapport à la largeur de l'espace annulaire prise selon une direction radiale au niveau de l'orifice d'écoulement pour obtenir un écoulement laminaire même pour des débits élevés. Afin de minimiser le diamètre du bec de remplissage il est préférable de réaliser un organe de calibrage ayant une faible conicité, c'est-à-dire dont l'angle de la surface latérale par rapport à l'axe est faible. Cependant il est prévu dans le document cité que la partie de calibrage vienne en appui sur le bord de l'orifice d'écoulement pour assurer la fermeture du bec. Dans ce cas une faible conicité de la partie de calibrage implique une grande course de l'organe de calibrage pour obtenir une pleine ouverture du bec de remplissage. Par ailleurs une course importante de l'organe de calibrage est incompatible avec les dispositifs de commande habituellement utilisés pour régler la position de l'organe de calibrage

Un but de l'invention est de proposer un bec de remplissage produisant un jet à débit élevé en régime laminaire et comportant un clapet ayant une course compatible avec les organes de commande conventionnels.

En vue de la réalisation de ce but, on propose selon l'invention un bec de remplissage comportant un corps tubulaire ayant une partie de calibrage et terminé par un orifice d'écoulement, et un clapet mobile à l'intérieur du corps tubulaire et ayant une partie de calibrage conique suivie d'une partie terminale ayant une section décroissant de façon plus rapide que la partie de calibrage, la partie de calibrage du corps tubulaire et la partie de calibrage du clapet délimitant entre elles un espace annulaire de section décroissante en direction de l'orifice d'écoulement du corps tubulaire, cet espace annulaire ayant par rapport à la largeur prise selon une direction radiale à une extrémité inférieure de l'espace annulaire une longueur suffisante pour obtenir un écoulement laminaire dans l'espace annulaire dans lequel la partie de calibrage du clapet a une extrémité inférieure ayant un rayon supérieur au rayon de l'orifice d'écoulement.

Ainsi la forte décroissance de la section de la partie terminale permet d'obtenir un débit maximum avec une faible course du clapet et il a été constaté que de façon surprenante l'augmentation de section qui en résultait immédiatement en amont de l'orifice d'écoulement ne détruisait pas le régime laminaire de l'écoulement obtenu par la partie de calibrage. L'invention réalise ainsi un compromis entre les conditions d'un écoulement optimum et les contraintes industrielles.

D'autres caractéristiques et avantages de l'invention apparaîtront encore dans la description qui va suivre d'un mode de réalisation non limitatif de l'invention, en référence à la figure unique ci-jointe qui est une vue en coupe axiale du bec de remplissage selon l'invention.

Le bec de remplissage comporte un corps tubulaire 2 présentant un orifice d'écoulement 3 pour la sortie du liquide à conditionner. Le bec comporte en outre un clapet 4 mobile à l'intérieur du corps tubulaire suivant un axe vertical 6 de celui-ci. La moitié gauche de la figure montre le clapet 4 en position basse dans une position d'obturation de l'orifice inférieur 3. La moitié droite de la figure montre le clapet en position haute dans une position permettant l'écoulement maximum du liquide à conditionner.

Le corps tubulaire 2 comporte une partie de calibrage conique 8. Le clapet 4 comporte une partie de calibrage conique 10 de même conicité que la partie de calibrage 8. Ces deux parties 8 et 10 délimitent entre elles un espace annulaire de section décroissante en direction de l'orifice d'écoulement 3. Cet espace annulaire a une longueur L suivant l'axe 6 de préférence au moins égale à environ huit fois la largeur l d'une extrémité inférieure de l'espace annulaire prise selon une direction radiale. Ces conditions dimensionnelles permettent d'obtenir un écoulement laminaire à la sortie de l'espace annulaire quel que soit le régime de l'écoulement en amont de l'espace annulaire.

Le corps tubulaire 2 présente une partie terminale 12 adjacente à l'orifice inférieur 3. Le clapet 4 présente une partie terminale 14, conique dans le mode de réalisation illustré et ayant une conicité supérieure à celle de la partie de calibrage 10 du corps tubulaire 2. Ici à titre d'exemple, la partie terminale 14 forme un angle de 60° avec l'axe alors que la partie de calibrage conique 10 forme un angle de 16° avec l'axe.

Selon l'invention, le rayon R de la partie de calibrage 10 au niveau de l'extrémité inférieure de l'espace annulaire est supérieur au rayon r de l'orifice d'écoulement 3 du corps tubulaire de sorte que la partie terminale 14 obture l'orifice inférieur 3 lorsqu'elle vient en contact avec la partie terminale 12 du corps 2. La forte conicité de la partie terminale permet d'obtenir une variation très rapide du débit lors d'un déplacement du clapet et donc d'obtenir un débit maximum pour une faible course du clapet. Dans le mode de réalisation préféré illustré, la conicité de la partie terminale 14 est calculée pour qu'en fin de course d'ouverture cette partie terminale soit intégralement contenue à l'intérieur du corps tubulaire sans dépasser de l'orifice d'écoulement 3 et la partie de calibrage 12 a un profil courbe en S selon une coupe par un plan axial. Ce profil présente deux courbures opposées, une courbure supérieure concave contiguë à la partie de calibrage conique 8, et une courbure inférieure convexe adjacente à l'orifice d'écoulement 3. Ce profil courbe en S favorise la conservation du régime laminaire jusqu'à l'orifice d'écoulement même si la section d'écoulement s'accroît dans la zone entre l'extrémité inférieure de l'espace annulaire et l'orifice d'écoulement 3. En association avec la forme conique de la partie terminale 14, une telle courbe permet en outre d'adapter facilement le bec de remplissage à différents débits maximum en changeant simplement la partie inférieure du corps tubulaire tout en conservant le même clapet. On notera à ce propos que la partie inférieure du corps tubulaire est de préférence amovible comme illustré sur la figure.

Bien entendu on pourra apporter de nombreuses modifications à l'invention sans sortir du cadre de celle-ci défini par les revendications annexées. La partie terminale du clapet pourra avoir une forme autre que conique, par exemple un profil courbe suivant le profil courbe de la partie terminale du corps tubulaire 2. A l'inverse, la partie terminale du corps tubulaire 2 pourra avoir une forme conique dont la conicité pourra être voisine ou identique à la conicité de la partie terminale du clapet.

## Revendications

1. Bec de remplissage comportant un corps tubulaire (2) ayant une partie de calibrage (8) et terminé par un orifice d'écoulement (3), et un clapet (4) mobile à l'intérieur du corps tubulaire et ayant une partie de calibrage conique (10) suivie d'une partie terminale (14) ayant une section décroissant de façon plus rapide que la partie de calibrage (10), la partie de calibrage (8) du corps tubulaire et la partie de calibrage (10) du clapet délimitant entre elles un espace annulaire de section décroissante en direction de l'orifice d'écoulement (3) du corps tubulaire, cet espace annulaire ayant par rapport à la largeur (l) prise selon une direction radiale à une extrémité inférieure de l'espace annulaire, une longueur (L) suffisante pour obtenir un écoulement laminaire dans l'espace annulaire caractérisé en ce que la partie de calibrage (10) du clapet (4) a une extrémité inférieure ayant un rayon (R) supérieur au rayon (r) de l'orifice d'écoulement.

2. Bec de remplissage selon la revendication 1, caractérisé en ce que la partie terminale (14) du clapet a une longueur adaptée pour qu'en fin de course d'ouverture du clapet la partie terminale (14) soit intégralement contenue à l'intérieur du corps tubulaire (2).

3. Bec de remplissage selon la revendication 1, caractérisé en ce que le corps tubulaire présente une partie terminale (12) ayant un profil courbe en S selon une coupe par un plan axial.

4. Bec de remplissage selon la revendication 3, caractérisé en ce que le corps tubulaire comporte une partie inférieure amovible.

5. Bec de remplissage selon la revendication 1, caractérisé en ce que la partie terminale (14) du clapet est conique.

## Claims

1. A filler spout comprising a tubular (2) having a calibration portion (8) and terminated by a flow orifice (3), and a valve member (4) movable inside the tubular body and having a conical calibration portion (10) followed by a terminal portion (14) of section that decreases more quickly than in the calibration portion (10), the calibration portion (8) of the tubular body and the calibration portion (10) of the valve member cooperating to define between them an annular space of section that decreases towards the flow orifice (3) of the tubular body, said annular space being of a length (L) relative to its width (l) measured in a radial direction at the bottom end of the annular space that is sufficient to obtain a laminar flow in the annular space, the spout being characterized in that the calibration portion (10) of the valve member (4) has a bottom end of radius (R) greater than the radius (r) of the flow orifice.

2. A filler spout according to claim 1, characterized in that the terminal portion (14) of the valve member is of a length that is appropriate for the terminal portion (14) to be completely contained inside the tubular body (2) when the valve member is at the end of its opening stroke.

3. A filler spout according to claim 1, characterized in that, in section on an axial plane, the tubular body has a terminal portion (12) with an S-shaped profile.

4. A filler spout according to claim 3, characterized in that the tubular body includes a removable bottom portion.

5. A filler spout according to claim 1, characterized in that the terminal portion (14) of the valve member is conical.

## Patentansprüche

1. Abfüllventil mit einem rohrförmigen Gehäuse (2), das einen Eichungsabschnitt (8) hat und durch eine Abflußöffnung (3) abgeschlossen ist, und einem Ventilkörper (4), der im Inneren des rohrförmigen Gehäuses bewegt werden kann und einen kegelförmigen Eichungsabschnitt (10) hat, gefolgt von einem Endabschnitt (14) mit einem Querschnitt, der sich stärker verjüngt als der Eichungsabschnitt (10), wobei der Eichungsabschnitt (8) des rohrförmigen Gehäuses und der Eichungsabschnitt (10) des Ventilkörpers zwischen sich einen ringförmigen Zwischenraum mit einem sich in Richtung der Abflußöffnung (3) des rohrförmigen Gehäuses verjüngendem Querschnitt abgrenzen, wobei dieser ringförmige Zwischenraum im Verhältnis zu der Breite (l), gemessen in radialer Richtung am unteren Ende des ringförmigen Zwischenraumes, eine Länge (L) hat, die ausreicht, um in dem ringförmigen Zwischenraum eine laminare Strömung zu erzielen, dadurch **gekennzeichnet**, daß der Eichungsabschnitt (10) des Ventilkörpers (4) ein unteres Ende mit einem gegenüber dem Radius (r) der Abflußöffnung größeren Radius (R) hat.

2. Abfüllventil nach Anspruch 1, dadurch **gekennzeichnet**, daß der Endabschnitt (14) des Ventilkörpers eine Länge hat, die so angepaßt ist, daß sich der Endabschnitt (14) am Ende des Öffnungshubes des Ventilkörpers vollständig im Inneren des rohrförmigen Gehäuses (2) befindet.

3. Abfüllventil nach Anspruch 1, dadurch **gekennzeichnet**, daß das rohrförmige Gehäuse einen Endabschnitt (12) hat, der in einem Querschnitt entlang einer axialen Ebene ein Profil einer S-Kurve hat.

4. Abfüllventil nach Anspruch 3, dadurch **gekennzeichnet**, daß das rohrförmige Gehäuse einen abnehmbaren unteren Abschnitt hat.

5. Abfüllventil nach Anspruch 1, dadurch **gekennzeichnet**, daß der Endabschnitt (14) des Ventilkörpers kegelförmig ist.
